# EUROPÄISCHE PATENTSCHRIFT

(11) **EP 0 176 695 B1**
(45) Veröffentlichungstag und Bekanntmachung des Hinweises auf die Patenterteilung: **08.02.1989**
(21) Anmeldenummer: 85109717.0
(22) Anmeldetag: 02.08.1985
(51) Int. Cl.: F27B 7/20, F27D 13/00, B01F 3/02

(54) **Vorrichtung zur Wärmebehandlung von Feingut**
Device for the treatment of fines
Dispositif pour le traitement de matières fines

(30) Priorität: 05.10.1984 DE 3436687
(43) Veröffentlichungstag der Anmeldung: 09.04.1986
(73) Patentinhaber: KRUPP POLYSIUS AG, 59269 Beckum (DE)
(72) Erfinder: Dürr, Manfred, Dipl.-Ing., D-4740 Oelde (DE); Krützner, Karl, D-4720 Beckum (DE); Thiemeyer, Heinz-Werner, Dipl.-Ing., D-4722 Ennigerloh (DE); Wurr, Jürgen, Dipl.-Ing., D-4722 Ennigerloh (DE); Tiggesbäumker, Peter Dipl.-Ing., D-4740 Oelde (DE); Rother, Wolfgang, Ing.-grad., D-4740 Oelde (DE)
(74) Vertreter: Tetzner, Volkmar, Dr.-Ing. Dr. jur.

(56) Entgegenhaltungen:
- EP-A- 0 002 054
- EP-A- 0 075 118
- US-A- 2 075 258

## Beschreibung

Die Erfindung betrifft eine Vorrichtung entsprechend dem Oberbegriff des Anspruches 1.

Eine Vorrichtung dieser Art ist durch die EP-A-2054 bekannt. Der nach unten geneigte Teil der Tertiärluftleitung ist hierbei als einfaches zylindrisches Rohr ausgebildet.

Um das aus der zweituntersten Stufe des Zyklonvorwärmers in die Tertiärluftleitung eingetragene Feingut auf der kurzen zur Verfügung stehenden Wegstrecke (zwischen der Einmündung der Gutleitung und der Brennzone) einwandfrei aufzulösen und zuverlässig in die Brennzone einzuführen, ist es bekannt (EP-A-75118), den nach unten geneigten Teil der Tertiärluftleitung mit einer die Strömungsgeschwindigkeit der Luft an der Einmündung der Gutleitung erhöhenden Verengung zu versehen und die Luftleitung zwischen der Verengung und dem die Brennzone bildenden Calcinator als Diffusor auszubilden.

Im praktischen Betrieb derartiger Vorrichtungen zeigt sich nun, dass in bestimmten Fällen (insbesondere bei einem trägen Reaktionsverhalten des Brennstoffes und/oder des Rohmateriales) der Brennstoffausbrand sowie die Entsäuerung des Rohmateriales im Calcinator nur bis zu einem gewissen Grad erfolgen.

Der Erfindung liegt daher die Aufgabe zugrunde, eine Vorrichtung der im Oberbegriff des Anspruches 1 vorausgesetzten Art so auszubilden, dass auch bei einem trägen Reaktionsverhalten von Brennstoff und/oder Rohmaterial ein guter Brennstoffausbrand und eine hohe Entsäuerung des Rohmateriales im Calcinator erreicht werden.

Diese Aufgabe wird erfindungsgemäss durch das kennzeichnende Merkmal des Anspruches 1 gelöst.

Durch die Verengung der Tertiärluftleitung an der Einmündung in den Calcinator wird die Geschwindigkeit der Tertiärluft und damit ihr Impuls beim Eintritt in den Calcinator wesentlich erhöht. Dadurch ergibt sich eine bessere Durchdringung der Tertiärluft und des Drehrohrofenabgases sowie eine bessere Vermischung des vorgewärmten Feingutes und des Brennstoffes im Gasstrom. Durch die Erhöhung der Turbulenz an der Einmündung der Tertiärluftleitung in den Calcinator wird die Verbrennung des Brennstoffes besonders in der Anfangsphase entscheidend intensiviert.

Wird die Tertiärluftleitung in zwei Teilleitungen unterteilt, an die je eine Gutleitung angeschlossen ist und die aneinander gegenüberliegenden Umfangsstellen in den Calcinator einmünden, so sind erfindungsgemäss die Einmündungen der beiden Tertiärluft-Teilleitungen derart gegeneinander versetzt, dass die beiden Tertiärluft-Teilströme im Calcinator einen Drall mit vertiakler Achse bilden.

Hierdurch wird erreicht, dass auch in den weiter stromabwärts liegenden Bereichen des Calcinators eine Drallkomponente vorhanden ist, die eine gute Nachvermischung von Brennstoff, Feingut und Luft gewährleistet und die damit auch bei Verwendung von sehr reaktionsträgem Brennstoff für einen vollständigen Restausbrand sorgt.

Da einerseits die im Bereich der Einmündung der beiden Tertiärluft-Teilleitungen erzeugte starke Drallströmung sich im weiteren Strömungsverlauf innerhalb des Calcinators auflöst, können die in Drallströmungen auftretenden Materialsträhnen, die auch noch unreagierte Brennstoffpartikel einschliessen, beim Zerfall der Drallströmung mit der umgebenden Gasatmosphäre reagieren. Versuche haben gezeigt, dass die Nah- und Fernwirkung der erfindungsgemässen Tertiärluft-Einführung sowohl eine beträchtliche Steigerung der Mischwirkung im stromabliegenden Teil des Calcinators als auch eine erhebliche Intensivierung des Brennstoffausbrandes zur Folge haben.

Versuche zeigten, dass die Strömungsgeschwindigkeit der Tertiärluft an der Einmündung in den Calcinator ohne weiteres bis auf das Doppelte der Tertiärluftgeschwindigkeit im nicht verengten Leitungsteil gesteigert werden kann, ohne dass dadurch der Druckverlust der Gesamtanlage steigt. Das ohnehin vorhandene Druckpotential zwischen dem Calcinator und der Tertiärluftleitung ist ausreichend hoch, um eine Querschnittsverengung der genannten Grössenordnung zu überwinden. Im allgemeinen beträgt der lichte Querschnitt der Tertiärluftleitung an der Einmündung in den Calcinator 25 bis 75% des nicht verengten Leitungsquerschnitts.

Zweckmässige Ausgestaltungen der Erfindung sind Gegenstand der Unteransprüche und werden im Zusammenhang mit der Erläuterung einiger in der Zeichnung veranschaulichter Ausführungsbeispiele beschrieben. In der Zeichnung zeigen
Fig. 1 eine Schemadarstellung der für das Verständnis der Erfindung wesentlichen Teile der erfindungsgemässen Vorrichtung,
Fig 2 einen Schnitt längs der Linie 11-11 der Fig. 1,
Fig. 3 einen Schnitt (entsprechend Fig. 2) durch eine Abwandlung,
Fig. 4 und 5 Schnittdarstellungen von zwei weiteren Ausführungsbeispielen,
Fig. 6 eine Seitenansicht zu den Ausführungsbeispielen der Fig. 4 und 5,
Fig. 7 einen Horizontalschnitt durch eine weitere Variante.

Die in Fig. 1 schematisch dargestellte Vorrichtung zur Wärmebehandlung von Feingut, insbesondere von Zementrohmaterial, enthält einen mehrstufigen Zyklonvorwärmer, von dem lediglich die beiden Zyklone 1 und 2 der untersten Stufe dargestellt sind. Die Vorrichtung enthält weiterhin einen Drehrohrofen 3, dessen zur untersten Stufe des Zyklonvorwärmers führende Abgasleitung einen zur Vorcalcination des vorgewärmten Feingutes dienenden Calcinator 4 bildet.

Dem Drehrohrofen 3 ist ein (nicht dargestellter) Kühler nachgeschaltet, von dem eine Tertiärluftleitung zum Calcinator 4 führt, die in zwei Tertiärluft-Teilleitungen 5, 6 unterteilt ist. Der in den Calcinator 4 einmündende Teil der Tertiärluft-Teilleitungen 5, 6 ist in Strömungsrichtung gegenüber der Horizontalen nach unten geneigt.

In diese beiden Tertiärluft-Teilleitungen 5, 6 münden Gutleitungen 7, 8 ein, die von der (nicht dargestellten) zweituntersten Stufe des Zyklonvorwärmers kommen.

In den Tertiärluft-Teilleitungen 5, 6 sind ferner dicht an der Einmündung in den Calcinator4 Brenner 9, 10 angeordnet.

Erfindungsgemäss sind die beiden Tertiärluft-Teilleitungen 5, 6 an ihrer Einmündung in den Calcinator 4 verengt. Bei dem in den Fig. 1, und 3 dargestellten Ausführungsbeispiel wird die Querschnittsverengung durch einen in Strömungsrichtung der Tertiärluft den Leitungsquerschnitt zunehmend verkleinernden Keil 11, 12 gebildet, wobei der engste Leitungsquerschnitt an der Einmündung der Tertiärluft-Teilleitungen 5, 6 in den Calcinator 4 vorhanden ist. Bei dem Ausführungsbeispiel gemäss den Fig. 1, 2 und 3 sind die Keile 11,12 an der Oberseite des Leitungsquerschnittes angebracht, so dass die Einmündung der Tertiärluft-Teilleitungen in den Calcinator durch Abdekkung des oberen Querschnittsbereiches verengt ist. Die Keile 11, 12 können in Feuerfestmasse ausgebildet werden. Es ist selbstverständlich auch möglich, die Rohrleitung selbst bereits keilförmig auszubilden. Die Eintritts-Querschnitte der beiden Tertiärluft-Teilleitungen 5, 6 in den Calcinator 4 können grundsätzlich jede beliebige geometrische Form erhalten.

Im Betrieb der Vorrichtung gelangt das im Zyklonvorwärmer vorgewärmte Feingut über die Gutleitungen 7, 8 der zweituntersten Stufe in die Tertiärluft-Teilleitungen 5, 6 (Pfeile 13, 14) und wird hier von den Tertiärluft-Teilströmen (Pfeile 15, 16) erfasst. Das Gut-Luft-Gemisch wird dann durch die von den Keilen 11 und 12 gebildete Verengung zunehmend beschleunigt, vermischt sich im Bereich der Brenner 9, 10 mit dem hier zugesetzten Brennstoff (Pfeile 17, 18) und tritt dann mit hoher Geschwindigkeit in den Calcinator 4 ein. Das Gut-Brennstoff-Tertiärluft-Gemisch (Pfeile 19,20) wird von den aufsteigenden Ofenabgasen (Pfeil 21) erfasst und umgelenkt. Im Calcinator 4 erfolgt sodann der Ausbrand des Brennstoffes sowie die Entsäuerung (Vorcalcination) des Feingutes. Das in den Zyklonen 1 und 2 der untersten Stufe des Zyklonvorwärmers abgeschiedene, hochentsäuerte Feingut gelangt sodann über die Gutleitungen 22, 23 in den Drehrohrofen 3.

Der Einmündungs-Querschnitt der Tertiärluft-Teilleitungen 5, 6 in den Calcinator 4 kann unterschiedlich gestaltet werden. Fig. 2 veranschaulicht die Verengung eines runden Eintritts-Querschnitts und Fig. 3 die Verengung eines rechteckigen Eintritts-Querschnitts. Wie bereits erwähnt, sind auch andere Querschnittsformen möglich.

Während bei den Ausführungen entsprechend den Fig. 1 bis 3 die Einmündung der Tertiärluft-Teilleitungen in den Calcinator durch Abdeckung des oberen Querschnittsbereiches verengt ist, zeigen die Fig. 4 bis 7 Ausführungsbeispiele, bei denen die Einmündung der Tertiärluft-Teilleitungen in den Calcinator durch Abdeckung eines seitlichen Querschnittsbereiches verengt ist. Dabei veranschaulicht Fig. 4 die seitliche Verengung eines runden Eintritts-Querschnitts und Fig. 5 die seitliche Verengung eines rechteckigen EintrittsQuerschnittes.

Gemäss Fig. 6 wird die Querschnittsverengung der Tertiärluft-Teilleitungen 5 und 6 durch einen Schieber 24, 25 gebildet, der an der Einmündung Tertiärluft-Teilleitungen 5, 6 in den Calcinator 4 vorgesehen ist und der zweckmässig verstellbar ist.

Bei einer seitlichen Verengung des Querschnittsbereiches werden die verengten Querschnittsbereiche der Einmündungen der beiden Tertiärluft-Teilleitungen zweckmässig derart gegeneinander versetzt, dass die beiden Tertiärluft-Teilströme gegenüber der vertikalen Achse des Calcinators seitlich versetzt in den Calcinator 4 eintreten.

Fig. 7 veranschaulicht dies am Beispiel einer seitlichen Verengung durch Keile 26, 27: Diese beiden Keile befinden sich jeweils auf der rechten Seite (betrachtet in Strömungsrichtung) der betreffenden Tertiärluft-Teilleitung 5, 6, so dass die Tertiärluft-Teilstörme 28, 29 seitlich versetzt gegenüber der vertikalen Achse 30 des Calcinators 4 in diesen eintreten und im Calcinator einen Drall mit vertikaler Achse bilden.

Die Gutleitungen 7, 8 münden derart in die Tertiärluft-Teilleitungen 5, 6 ein, dass die gedachte Verlängerung der Gutleitungen einen Abstand von den seitlichen Wandungen der Tertiärluft-Teilleitungen besitzt, vorzugsweise mittig zwischen diesen seitlichen Wandungen liegt. Dadurch wird erreicht, dass das vorgewärmte Feingut beim Eintritt in die Tertiärluft-Teilleitungen 5, 6 nicht unmittelbar an einer seitlichen Wandung der (gegebenenfalls hier bereits etwas verengten) Tertiärluft-Teilleitung entlangläuft, sondern vorzugsweise mittig in den freien Querschnitt der Tertiärluft-Teilleitungen eintritt. Dadurch wird das Feingut einwandfrei von der Tertiärluft erfasst, und es werden Ablagerungen und Anbackungen in den Tertiärluft-Teilleitungen vermieden.

Werden die Verengungen der Teritärluft-Teilleitungen an der Einmündung in den Calcinator nicht durch Schieber, sondern zur Vermeidung von Druckverlusten und Ablagerungen durch Keile gebildet, so können diese Keile in Feuerfestmasse ausgebildet werden. Hierbei ist es zugleich möglich, beliebige Übergänge des Leitungsquerschnitts zu gestalten, beispielsweise von einem runden Querschnitt im unverengten Teil auf einen eckigen Querschnitt an der Einmündung in den Calcinator überzugehen.

Bei den anhand der Fig. 1 bis 7 dargestellten Ausführungsbeispielen ist die Tertiärluftleitung jeweils in zwei Teilleitungen 5, 6 unterteilt. Die Erfindung kann jedoch vorteilhaft auch bei Verwendung einer nicht unterteilten Teritärluftleitung eingesetzt werden. Auch bei einem solchen einseitigen Eintritt der Tertiärluft in den Calcinator wird durch eine geeignete Anordnung der verengten Einmündung dafür gesorgt, dass im Calcinator eine turbulente Strömung entsteht. Dies kann beispielsweise durch eine seitliche Versetzung der Einmündung nach Art von Fig. 7 (in diesem Falle jedoch unter Verwendung einer einzigen Tertiärluftleitung) erreicht werden.

## Patentansprüche

1. Vorrichtung zur Wärmebehandlung von Feingut, insbesondere von Zementrohmaterial, enthaltend
a) einen mehrstufigen Zyklonvorwärmer,
b) einen Drehrohrofen (3),
c) einen zwischen dem Drehrohrofen (3) und der untersten Stufe (1, 2) des Zyklonvorwärmers angeordneten Calcinator (4), der eine zur Vorcalcination des vorgewärmten Feingutes dienende Brennzone bildet,
d) einen dem Drehrohrofen (3) nachgeschalteten Kühler,
e) eine vom Kühler zur Brennzone führende Tertiärluftleitung (5, 6), deren in den Calcinator (4) einmündender Teil in Strömungsrichtung gegenüber der Horizontalen nach unten geneigt ist,
f) eine von der zweituntersten Stufe des Zyklonvorwärmers kommende Gutleitung (7, 8), die in den nach unten geneigten Teil der Tertiärluftleitung (5, 6), der eine Verengung aufweist, am Umfang dieser Leitung einmündet, gekennzeichnet durch folgendes Merkmal:
g) die Verengung der Tertiärluftleitung (5, 6) ist an der Einmündung in den Calcinator (4) angeordnet.

2. Vorrichtung nach Anspruch 1, bei der die Tertiärluftleitung in zwei Tertiärluft-Teilleitungen (5, 6) unterteilt ist, an die je eine Gutleitung (7, 8) angeschlossen ist und die aneinander gegenüberliegenden Umfangsstellen in den Calcinator (4) einmünden, dadurch gekennzeichnet, dass die Einmündungen der beiden Tertiärluft-Teilleitungen (5, 6) derart gegeneinander versetzt sind, dass die beiden Tertiärluft-Teilströme im Calcinator (4) einen Drall mit vertikaler Achse bilden, der stromabwärts im Calcinator in eine turbulente Strömung zerfällt.

3. Vorrichtung nach Anspruch 1, dadurch gekennzeichnet, dass der lichte Querschnitt der Tertiärluftleitung (5, 6) an der Einmündung in den Calcinator (4) 25 bis 75% des nicht verengten Leitungsquerschnittes beträgt.

4. Vorrichtung nach Anspruch 1, dadurch gekennzeichnet, dass die Einmündung der Tertiärluftleitung (5, 6) in den Calcinator (4) durch Abdekkung des oberen Querschnittsbereiches verengt ist.

5. Vorrichtung nach Anspruch 1, dadurch gekennzeichnet, dass die Einmündung der Tertiärluftleitung (5, 6) in den Calcinator (4) durch Abdekkung eines seitlichen Querschnittsbereiches verengt ist.

6. Vorrichtung nach den Ansprüchen 2 und 5, dadurch gekennzeichnet, dass die verengten Querschnittsbereiche der Einmündungen der beiden Tertiärluft-Teilleitungen (5, 6) derart gegeneinander versetzt sind, dass die beiden Tertiärluft-Teilströme (28, 29) gegenüber der vertikalen Achse (30) des Calcinators (4) seitlich versetzt in den Calcinator (4) eintreten.

7. Vorrichtung nach den Ansprüchen 2 und 6, dadurch gekennzeichnet, dass die Einmündungen der zwei Tertiärluft-Teilleitungen (5, 6) in den Calcinator (4) so weit gegeneinander seitlich versetzt sind, dass sie sich nicht überdecken.

8. Vorrichtung nach Anspruch 2, dadurch gekennzeichnet, dass die Einmündungen der beiden Tertiärluft-Teilleitungen (5, 6) in der Höhenlage gegeneinander versetzt sind.

9. Vorrichtung nach Anspruch 1, dadurch gekennzeichnet, dass die Querschnittsverengung durch einen an der Einmündung der Tertiärluftleitung (5, 6) in den Calcinator (4) vorgesehenen, vorzugsweise verstellbaren Schieber (24, 25) gebildet wird.

10. Vorrichtung nach Anspruch 1, dadurch gekennzeichnet, dass die Querschnittsverengung durch einen in Strömungsrichtung der Tertiärluft den Leitungsquerschnitt zunehmend verkleinernden Keil (11, 12) gebildet wird, wobei der engste Leitungsquerschnitt an der Einmündung der Tertiärluftleitung (5, 6) in den Calcinator (4) vorhanden ist.

11. Vorrichtung nach Anspruch 10, dadurch gekennzeichnet, dass die Gutleitung (7, 8) derart in die Tertiärluftleitung (5, 6) einmündet, dass die gedachte Verlängerung der Gutleitung einen Abstand von den seitlichen Wandungen der Tertiärluftleitung besitzt, vorzugsweise mittig zwischen diesen seitlichen Wandungen liegt.

## Claims

1. Device for the heat treatment of fines, particularly cement raw material, containing:
a) a multi-stage cyclone preheater,
b) a rotary kiln (3),
c) a calciner (4) which is arranged between the rotary kiln (3) and the lowest stage (1, 2) of the cyclone preheater and forms a combustion zone for the precalcination of the preheated fines,
d) a cooler connected after the rotary kiln (3),
e) a tertiary air pipe (5, 6) which leads from the cooler to the combustion zone and which has its part opening into the calciner (4) inclined downwards with respect to the horizontal in the direction of flow,
f) a material pipe (7, 8) which comes from the second lowest stage of the cyclone preheater and opens into the downwardly-inclined part of the tertiary air pipe (5, 6) which is narrowed on the periphery of this pipe,
characterised by the following feature:
g) the tertiary air pipe (5, 6) is narrowed at the point where it opens into the calciner.

2. Device as claimed in claim 1, in which the tertiary air pipe is divided into two branch pipes (5, 6) of which each has a material pipe (7, 8) connected to it and which open at opposing peripheral points into the calciner (4), characterised in that the points where the two branch pipes (5, 6) for the tertiary air open into the calciner (4) are offset relative to one another in such a way that in the calciner (4) the two branch streams of tertiary air form a rotational flow with a vertical axis which breaks down into a turbulent flow downstream in the calciner.

3. Device as claimed in claim 1, characterised in that the internal cross-section of the tertiary air pipe (5, 6) at the point where it opens into the calciner (4) is 25 to 75% of the unnarowed cross-section of the pipe.

4. Device as claimed in claim 1, characterised in that the point where the tertiary air pipe (5, 6) opens into the calciner (4) is narrowed by covering the upper cross-sectional region.

5. Device as claimed in claim 1, characterised in that the point where the tertiary air pipe (5, 6) opens into the calciner (4) ist narrowed by covering a lateral cross-sectional region.

6. Device as claimed in claims 2 and 5, characterised in that the narrowed cross-sectional regions of the points where the two branch pipes (5, 6) for the tertiary air open into the calciner (4) are offset relative to one another in such a way that the two branch streams of tertiary air (28, 29) are offset laterally relative to the vertical axis (30) of the calciner (4) when they enter the calciner (4).

7. Device as claimed in claims 2 and 6, characterised in that the points where the two branch pipes (5, 6) for the tertiary air open into the calciner (4) are offset laterally to such an extent that they do not overlap each other.

8. Device as claimed in claim 2, characterised in that the points where the two branch pipes (5, 6) for the tertiary air open into the calciner (4) are offset vertically relative to each other.

9. Device as claimed in claim 1, characterised in that the narrowing of the cross-section is formed by a slide (24, 25) which is preferably adjustable and is provided at the point where the tertiary air pipe (5, 6) opens into the calciner (4).

10. Device as claimed in claim 1, characterised in that the cross-section is narrowed by a wedge (11, 12) which increasingly reduces the cross-section of the pipe in the direction of flow of the tertiary air, the narrowest pipe cross-section being located at the point where the tertiary air pipe (5, 6) opens into the calciner (4).

11. Device as claimed in claim 10, characterised in that the material pipe (7, 8) opens into the tertiary air pipe (5, 6) in such a way that the imaginary extension of the material pipe lies some distance away from the side walls of the tertiary air pipe, preferably centrally between these side walls.

## Revendications

1. Installation de traitement thermique de matière à granulométrie fine, en particulier de matière du ciment, comprenant:
a) un réchauffeur à cyclones à plusieurs étages,
b) un four tubulaire rotatif (3),
c) un four à calciner (4) disposé entre le four tubulaire rotatif (3) et l'étage inférieur (1, 2) du réchauffeur à cyclones et formant une zone d'incandescence destinée à la précalcination de la matière à granulométrie fine réchauffée,
d) un réfrigérant monté en aval du four tubulaire rotatif (3),
e) une canalisation d'air tertiaire (5, 6) menant du réfrigérant à la zone d'incandescence et dont la partie débouchant dans le four à calciner (4) est inclinée vers le bas sur l'horizontale dans le sens du courant,
f) une canalisation de la matière (7,8) provenant de l'avant-dernier étage du réchauffeur à cyclones et débouchant dans la partie de la canalisation d'air tertiaire (5, 6) qui est inclinée vers le bas, à la circonférence de cette canalisation qui comporte un rétrécissement, caractérisée en ce que:
g) le rétrécissement de la canalisation d'air tertiaire (5, 6) est disposé à l'embouchure dans le four à calciner (4).

2. Installation selon la revendication 1, dans laquelle la canalisation d'air tertiaire est subdivisée en deux sous-canalisations (5, 6) à chacune desquelles est raccordée une canalisation de la matière (7, 8) et qui débouchent en des emplacements oposés de la circonférence dans le four à calciner (4), caractérisée en ce que les embouchures des deux sous-canalisations d'air tertiaire (5, 6) sont décalées l'une par rapport à l'autre de manière que les deux courants partiels d'air tertiaire forment à l'intérieur du four à calciner (4) un tourbillon d'axe vertical qui se désintègre en aval dans le four à calciner en un courant turbulent.

3. Installation selon la revendication 1, caractérisée en ce que la section interne de la canalisation d'air tertiaire (5, 6) correspond, à l'embouchure dans le four à calciner (4), à 25 à 75% de la section rétrécie.

4. Installation selon la revendication 1, caractérisée en ce que l'embouchure de la canalisation d'air tertiaire (5, 6) dans le four à calciner (4) est rétrécie par obturation de la partie supérieure de la section.

5. Installation selon la revendication 1, caractérisée en ce que l'embouchure de la canalisation d'air tertiaire (5, 6) dans le four à calciner (4) est rétrécie par obturation d'une partie latérale de la section.

6. Installation selon la revendication 2 et 5, caractérisée en ce que les parties rétrécies de la section des embouchures des deux sous-canalisations d'air tertiaire (5, 6) sont décalées l'une par rapport à l'autre de manière que les deux courants partiels d'air tertiaire (28, 29) entrent dans le four à calciner (4) en étant décalés latéralement par rapport à l'axe vertical (30) de ce dernier.

7. Installation selon la revendication 2 et 6, caractérisée en ce que les embouchures des deux sous-canalisations d'air tertiaire (5, 6) dans le four à calciner (4) sont suffisamment décalées latéralement l'une par rapport à l'autre pour ne pas se recouvrir.

8. Installation selon la revendication 2, caractérisée en ce que les embouchures des deux sous-canalisations d'air tertiaire (5, 6) sont décalées en hauteur l'une par rapport à l'autre.

9. Installation selon la revendication 1, caractérisée en ce que le rétrécissement de section est formé d'un registre de préférence réglable (24, 25) qui est prévu à l'embouchure de la canalisation d'air tertiaire (5, 6) dans le four à calciner (4).

10. Installation selon la revendication 1, caractérisée en ce que le rétrécissement de section est formé d'un coin (11, 12) qui réduit progressivement la section de la canalisation dans le sens du courant de l'air tertiaire, la section la plus étroite se trouvant à l'embouchure de la canalisation d'air tertiaire (5, 6) dans le four à calciner (4).

11. Installation selon la revendication 10, caractérisée en ce que la canalisation de la matière (7, 8) débouche dans la canalisation d'air tertiaire (5, 6) de manière que le prolongement imaginaire de la canalisation de la matière soit à distance des parois latérales de la canalisation d'air teriaire et se trouve de préférence entre ces parois latérales.
